# EUROPÄISCHE PATENTSCHRIFT

(11) **EP 2 571 022 B1**
(45) Veröffentlichungstag und Bekanntmachung des Hinweises auf die Patenterteilung: **29.07.2015**
(21) Anmeldenummer: 12184237.1
(22) Anmeldetag: 13.09.2012
(51) Int. Cl.: G10K 11/168, D03D 1/00

(54) **Schallabsorber**
Acoustic absorber
Absorbeur acoustique

(30) Priorität: 16.09.2011 DE 102011053709
(43) Veröffentlichungstag der Anmeldung: 20.03.2013
(73) Patentinhaber: Mathey, Michael, 52249 Eschweiler (DE)
(72) Erfinder: Mathey, Michael, 52249 Eschweiler (DE)
(74) Vertreter: Kohlmann, Kai

(56) Entgegenhaltungen:
- DE-A1- 3 022 461
- DE-A1- 3 149 752
- DE-A1- 10 110 533
- DE-A1-102004 056 333
- DE-B3- 10 345 575
- DE-C1- 10 150 989
- DE-U- 7 338 148
- DE-U1-202009 016 208
- Kufferath GmbH: "Metallgewebe", , September 2005 (2005-09), XP002699978, Gefunden im Internet: URL:http://www.alpewa.com/userfiles/files/ Cop_Fac/Facciate/Artos/Generalkatalog.pdf [gefunden am 2013-07-03]

## Beschreibung

### I

Die Erfindung betrifft einen Schallabsorber zum Aufhängen an einer Wand oder von einer Decke eines Gebäudes hängend oder schwebend, oder zum Aufstellen als feststehender Raumteiler, als Paravent, als Rollwand, als Schreibtischblende oder als integrierte Möbelwand mit einem starren, ebenen Träger, mit einem Kern, der auf dem Träger angebracht ist und diesen überdeckt, und mit einer Verkleidung, die eine Oberfläche des Kerns optisch verkleidet, wobei die Verkleidung aus einem Metallgewebe besteht, das aus einem Verbund von Fasern aufgebaut und flexibel ist, wobei die Fasern im Verhältnis zur Länge dünn und flexibel sind und wobei der Kern porös oder faserartig ist, die Schwingung von Luftteilchen durch Reibung bremst und dadurch Schallenergie absorbiert.

Ein Schallabsorber der vorgenannten Art ist aus DE 73 38 148 U bekannt. Um eine schallschluckende Decke oder Wand feuerfest zu verkleiden, wird dort unter anderem vorgeschlagen, eine Abdeckplatte mit einem schalenartig umgebogenen Zuschnitt aus einem Flachdrahtgewebe mit gedrilltem Schussdraht vorzusehen. Mit einer solchen Abdeckplatte ist die Schallabsorption des dahinter liegenden schallabsorbierenden Kerns allerdings stark eingeschränkt, weil die Flachdrähte den Kern im Wesentlichen quer zur Eindringrichtung des Schalls abdecken und den Schall in den Raum reflektieren.

Weiter sind ähnliche Schallabsorber in einer Vielzahl von Ausführungsformen, beispielsweise mit einem Rahmen aus Aluminium, einem Kern aus Polyesterfasern und einer Verkleidung aus einem individuell bedruckbaren Polyestergewebe zum Aufhängen an der Wand, ein- oder beidseitig mit der Verkleidung bezogen als feststehender Raumteiler, als Paravent und Schreibtischblende oder als Rollwand allgemein bekannt. Die sichtbare textile Oberflächenstruktur und die dadurch geringe optische Reflexion sind ein gemeinsames Kennzeichen dieser bekannten Schallabsorber.

Als Kern, der als poröser Absorber wirkt, können alle porösen und faserartigen Materialien zum Einsatz kommen, die Schallenergie absorbieren, indem sie die Schwingung der Luftteilchen durch Reibung bremsen. Solche Materialien sind beispielsweise Textilien, Vlies, Teppich, Schaumstoff, Mineralwolle, Baumwolle und spezielle Akustikputze.

Im weiteren Umfeld der Erfindung sind Schallabsorber mit Rahmen aus Aluminium- oder Kunststoffprofilen, Kernen aus verschiedenen Schall absorbierenden Materialien und Verkleidungen aus gelochten Metall- oder Kunststoffplatten gleichfalls als Wand- oder Deckenpaneele sowie als Raumteiler bekannt. Diese optisch stärker reflektierenden Schallabsorber weisen gegenüber den eingangs genannten Schallabsorbern mit textiler Verkleidung allerdings einen signifikant geringeren Schallabsorptionsgrad a auf.

Aus der DE 101 50 989 C1 ist ein flächiges Decken- oder Wandelement zur Klimatisierung von Räumen bekannt, das mindestens eine schalldämmende Matte zur Verbesserung der akustischen Eigenschaften aufweist. Ein metallisches Gewebe ist als Verkleidung auf einer Oberfläche einer Kapillarrohre enthaltenden Matte des Decken- oder Wandelementes angebracht. Die schalldämmende Matte ist auf der gegenüberliegenden Oberfläche der Kapillarrohre enthaltenden Matte angebracht oder befindet sich im Abstand dazu. Die Kapillarrohre dienen der Durchleitung eines Heiz- oder Kühlmediums zur Klimatisierung des Raumes.

### Aufgabe

Der Erfindung liegt die Aufgabe zugrunde, einen mit einem Metallgewebe verkleideten Schallabsorber mit hoher Schallabsorption vorzuschlagen, der zudem wirksam die Oberfläche des Kerns verbirgt.

### Lösung

Gemäß der Erfindung wird diese Aufgabe durch die Merkmale des Patentanspruchs 1 gelöst.

Ausgehend von den bekannten Schallabsorbern wird nach der Erfindung vorgeschlagen, dass Schussfäden des Gewebes starre Drähte sind und die Kettfäden des Metallgewebes flexibel sind und aus mehreren Fasern bestehen. Überraschend weisen solche Metallgewebe in den für Büroräume relevanten Frequenzbereichen eine mit Kunststoff- oder Naturfasertextilien vergleichbare, mindestens gegenüber einer Verkleidung mit Flachdrahtgewebe aber signifikant höhere Schalldurchlässigkeit auf. Zugleich zeichnen sie sich durch die für Metalle typische optische Reflexion aus.. Die Verkleidung ist so in Längsrichtung der Schussfäden starr und in Längsrichtung der Kettfäden flexibel form- und an die Oberfläche des Kerns anpassbar.

In einer vorteilhaften Gestaltung eines erfindungsgemäßen Schallabsorbers weist die Verkleidung einen offenen Bereich zwischen den Fäden der Verkleidung von mehr als 20 vH, vorzugsweise mehr als 30 vH, weiter vorzugsweise mehr als 40 vH der verkleideten Oberfläche auf. In dem offenen Bereich durchdringt der Schall ungehindert die Verkleidung und erreicht den Kern. Die Absorption des erfindungsgemäßen Schallabsorbers wird so gegenüber dem Kern wird nicht verfälscht und ist gegenüber einer Verkleidung mit einem Stoff deutlich verbessert. Das optisch prominente Metall der Verkleidung dominiert den optischen Gesamteindruck des Schallabsorbers und verbirgt dadurch wirksam die Oberfläche des Kerns.

Weiter bevorzugt besteht die Verkleidung eines erfindungsgemäßen Schallabsorbers aus rostfreiem Stahl, insbesondere Edelstahl. Alternativ kann die Verkleidung auch aus anderen Metallen mit anderen optischen Eigenschaften, beispielsweise aus kupferhaltigen Legierungen bestehen.

Die Verkleidung eines erfindungsgemäßen Schallabsorbers ist vorzugsweise um mindestens einen Rand des Trägers auf dessen Rückseite geführt. Abgesehen von dem optisch attraktiven Eindruck eines "abgerundeten" Rands lässt sich an einem solcher erfindungsgemäßen Schallabsorber die Befestigung der Verkleidung leicht verbergen. Alternativ kann die Verkleidung an einem erfindungsgemäßen Schallabsorber auch um zwei oder mehr Ränder des Trägern auf die Rückseite geführt werden. Weiter alternativ kann die Verkleidung lediglich den Kern abdeckend an dem Schallabsorber angebracht und beispielsweise von einer oder mehreren Kanten des Trägers umgriffen und dadurch gehaltert sein.

Besonders vorteilhafter Weise ist der Träger eines erfindungsgemäßen Schallabsorbers eine Aluminiumkassette. Abgesehen von der Tragfunktion absorbiert der Träger eines solchen erfindungsgemäßen Schallabsorbers (als Resonator durch den so genannten "Gegenschwingeffekt") tiefe Frequenzen und erhöht so im Tieffrequenzbereich den Absorptionsgrad des Schallabsorbers. Ein solcher Träger kann beispielsweise aus einem Blech gestanzt und gekantet oder alternativ aus einem Blech und Profilen gebaut sein. Weiter alternativ kann der Träger ein aus Profilen oder Rohren gebauter Rahmen sein. Der Träger kann auch aus anderem Metall als Aluminium, aus Holz oder Kunststoff oder aus einer Kombination verschiedener Materialien bestehen.

Vorzugsweise besteht der Kern eines erfindungsgemäßen Schallabsorbers aus einem offenzelligen Polyurethanschaum auf Polyesterbasis. Der erfmdungsgemäße Schallabsorber weist so in den für Büroräume relevanten Frequenzbereichen eine besonderes hohe Schallabsorption auf. Alternativ kann der Kern eines erfindungsgemäßen Schallabsorbers aus einem anderen Polyurethanschaum oder aus offenzelligem Polyether-, Melaminharz- oder Verbundschaum bestehen. Insbesondere für den Einsatz in Feuchträumen kann der Kern eines erfindungsgemäßen Schallabsorbers auch aus geschlossenzelligem Polyethylen- oder Partikelschaum bestehen. Gegenüber offenzelligen Schäumen weisen solche Kerne allerdings eine geringere Schallabsorption auf. Weiter alternativ können Kerne aus jedem schallabsorbierenden Material, beispielsweise aus einer Glasfasermatte, aus Steinwolle oder aus Filz zum Einsatz kommen.

Weiterhin ist es von Vorteil, wenn die verkleidete Oberfläche des Kerns eines erfindungsgemäßen Schallabsorbers gewölbt ist. Abgesehen von dem optisch attraktiven Eindruck der Oberfläche wird auch die absorbierende Oberfläche des Absorbers vergrößert. Insbesondere kann die Oberfläche tonnenförmig, also nur in einer Richtung gewölbt sein. Eine solche Oberfläche kann besonders einfach mit einem nur in einer Richtung flexiblen Architekturgewebe verkleidet werden. Alternativ können die Oberfläche und ihre Verkleidung eben sein.

Ein erfindungsgemäßer Schallabsorber kann zum Aufhängen an der Wand, von der Decke hängend oder schwebend, auf einer oder zwei Oberflächen verkleidet als feststehender Raumteiler, als Paravent, Rollwand oder Schreibtischblende oder als integrierte Möbelwand ausgeführt sein.

### Ausführungsbeispiel

Die Erfindung wird nachfolgend anhand von drei Ausführungsbeispielen erläutert. Es zeigen jeweils in Prinzipskizzen in einem Schnitt quer zu den Kettfäden der Verkleidung
- Fig. 1: einen ersten erfindungsgemäßen Schallabsorber,
- Fig. 2: einen zweiten erfmdungsgemäßen Schallabsorber und
- Fig. 3: einen dritten erfindungsgemäßen Schallabsorber.

Der in Figur 1 gezeigte erste erfindungsgemäße Schallabsorber 1 weist einen Träger 2, einen Kern 3 und eine Verkleidung 4 auf. Der Träger 2 ist des ersten Schallabsorbers 1 ist ein ebenes, gestanztes Aluminiumblech von 1 mm Dicke. Der Kern 3 des ersten Schallabsorbers 1 ist ein flacher Quader von 1015 x 515 x 15 mm aus anthrazitfarbenem offenzelligem Polyurethanschaumstoff auf Polyesterbasis, der mit einer Rückseite 5 auf dem Träger 2 aufliegt, wobei ein Rand 6 des Trägers 2 über den Kern 3 hinausragt. Die Verkleidung 4 des ersten Schallabsorbers 1 ist auf einer Oberfläche 7 des Kerns 3 angebracht. Die Verkleidung 4 ist ein Architekturgewebe aus rostfreiem Stahl, wobei die eher flexiblen Kettfäden 8 mit einer Teilung von 26,4 mm aus vier nicht einzeln dargestellten Fasern je 0,75 mm Durchmesser und die eher starren Schussfäden 9 mit einer Teilung von 3 mm aus einem Draht mit 1,5 mm Durchmesser bestehen, womit sich ein offener Bereich von 44,1 vH der verkleideten Oberfläche 7 ergibt.

Der in Figur 2 gezeigte zweite erfindungsgemäße Schallabsorber 10 entspricht im Wesentlichen dem ersten Schallabsorber 1. Anders als bei diesem ist der Rand 11 des Trägers 12 zweifach gekantet, so dass das Aluminiumblech einen Kasten von 1020 x 520 x 20 mm bildet, dessen Kanten 13 auf der Oberfläche 14 den Kern 15 und die Verkleidung 16 auf einer Breite 17 von 10 mm umgreifen.

Der in Figur 3 gezeigte dritte erfindungsgemäße Schallabsorber 18 entspricht wieder im Wesentlichen dem zweiten Schallabsorber 10. Anders als bei diesem weist der Kern 19 eine zur Mitte 20 gewölbte Oberfläche 21 auf, die in der Mitte 20 um eine Höhe 22 von 62 mm über die Kanten 23 des Trägers 24 hinausragt. Außerdem ist die Verkleidung 25 um den oberen Rand 26 und um den unteren Rand 27 des Trägers 24 herum auf dessen Rückseite 28 geführt und dort mit nicht dargestellten Blindnieten befestigt.

Die Träger 2, 12, 24 der beispielhaft gezeigten Schallabsorber 1, 10, 18 weisen nicht dargestellte Montageelemente zum Hängen unmittelbar an die Wand oder an die Decke eines Raumes sowie alternativ zur Montage mit Distanzhülsen auf. Nur bei Montage mit Distanzhülsen kann der Träger 2, 12, 24 im Makrobereich schwingen und die Absorption in tiefen Frequenzen erhöhen.

In den Figuren sind
- 1: Schallabsorber
- 2: Träger
- 3: Kern
- 4: Verkleidung
- 5: Rückseite
- 6: Rand
- 7: Oberfläche
- 8: Kettfaden
- 9: Schussfaden
- 10: Schallabsorber
- 11: Rand
- 12: Träger
- 13: Kante
- 14: Oberfläche
- 15: Kern
- 16: Verkleidung
- 17: Breite
- 18: Schallabsorber
- 19: Kern
- 20: Mitte
- 21: Oberfläche
- 22: Höhe
- 23: Kante
- 24: Träger
- 25: Verkleidung
- 26: oberer Rand
- 27: unterer Rand
- 28: Rückseite

## Patentansprüche

1. Schallabsorber (1, 10, 18) zum Aufhängen an einer Wand oder von einer Decke eines Gebäudes hängend oder schwebend, oder zum Aufstellen als feststehender Raumteiler, als Paravent, als Rollwand, als Schreibtischblende oder als integrierte Möbelwand mit einem starren, ebenen Träger (2, 12, 24), mit einem Kern (3, 15, 19), der auf dem Träger (2, 12, 24) angebracht ist und diesen überdeckt, und mit einer Verkleidung (4, 16, 25), die auf einer Oberfläche des Kerns (3,15,19) angebracht ist und eine Oberfläche (7, 14, 21) des Kerns (3, 15, 19) optisch verkleidet, wobei die Verkleidung aus einem Metallgewebe besteht, das aus einem Verbund von Fasern aufgebaut und flexibel ist, wobei die Fasern im Verhältnis zur Länge dünn und flexibel sind und wobei der Kern aus schallabsorbierendem Material besteht, das porös oder faserartig ist, die Schwingung von Luftteilchen durch Reibung bremst und dadurch Schallenergie absorbiert, ***dadurch gekennzeichnet, dass*** Schussfäden (9) des Metallgewebes starre Drähte sind und Kettfäden (8) des Metallgewebes flexibel sind und aus mehreren Fasern bestehen.

2. Schallabsorber (1, 10, 18) nach einem der vorgenannten Ansprüche, ***gekennzeichnet durch*** einen offenen Bereich zwischen Fäden der Verkleidung (4, 16, 25) von mehr als 20 vH der verkleideten Oberfläche (7, 14, 21).

3. Schallabsorber (1, 10, 18) nach einem der vorgenannten Ansprüche, ***dadurch gekennzeichnet, dass*** die Verkleidung (4, 16, 25) aus rostfreiem Stahl besteht.

4. Schallabsorber (18) nach einem der vorgenannten Ansprüche, *dadurch gekennzeichet, dass* die Verkleidung (25) um mindestens einen Rand (26, 27) des Trägers (24) auf dessen Rückseite (28) geführt ist.

5. Schallabsorber (10, 18) nach einem der vorgenannten Ansprüche, ***dadurch gekennzeichnet, dass*** der Träger (12, 24) eine Aluminiumkassette ist.

6. Schallabsorber (1, 10, 18) nach einem der vorgenannten Ansprüche, ***dadurch gekennzeichnet, dass*** der Kern (3, 15, 19) aus einem offenzelligen Polyurethanschaum besteht.

7. Schallabsorber (18) nach einem der vorgenannten Ansprüche, ***dadurch gekennzeichnet, dass*** die verkleidete Oberfläche (21) des Kerns (19) gewölbt ist.

## Claims

1. A sound absorber (1, 10, 18) for suspending on a wall or from a ceiling of a building in a suspended or floating manner or for mounting as a fixed room divider, as a screen, as a roll wall, as a desk screen or as an integrated furniture wall comprising a rigid, flat support (2, 12, 24), comprising a core (3, 15, 19) which is mounted on the support (2, 12, 24) and which covers this and comprising a cladding (4, 16, 25) which is mounted on a surface of the core (3, 15, 19) and which visually clads a surface (7, 14, 21) of the core (3, 15, 19) wherein the cladding consists of a metal fabric which is constructed of a composite of fibres and which is flexible, wherein the fibres are thin in relation to the length and are flexible and wherein the core consists of sound-absorbing material which is porous or fibrous, decelerates the vibration of pair particles due to friction and thereby absorbs acoustic energy, **characterized in that** weft threads (9) of the metal fabric are rigid wires and the warp threads (8) of the metal fabric are flexible and consist of a plurality of fibres.

2. The sound absorber (1, 10, 18) according to any one of the aforesaid claims, **characterized by** an open region between threads of the cladding (4, 16, 25) of more than 20 per cent of the clad surface (7, 14, 21).

3. The sound absorber (1, 10, 18) according to any one of the aforesaid claims, **characterized in that** the cladding (4, 16, 25) consists of stainless steel.

4. The sound absorber (18) according to any one of the aforesaid claims, **characterized in that** the cladding (25) is guided around at least one edge (26, 27) of the support (24) on its rear side (28).

5. The sound absorber (10, 18) according to any one of the aforesaid claims, **characterized in that** the support (12, 24) is an aluminium cassette.

6. The sound absorber (1, 10, 18) according to any one of the aforesaid claims, **characterized in that** the core (3, 15, 19) consists of an open-cell polyurethane foam.

7. The sound absorber (18) according to any one of the aforesaid claims, **characterized in that** the clad surface (21) of the core (19) is curved.

## Revendications

1. Isolant acoustique (1, 10, 18) destiné à être accroché, à un mur ou en suspension ou flottant sur un plafond d'un bâtiment ou à être posé comme séparateur de pièce fixe, comme paravent, comme paroi roulante, comme cache de bureau ou comme paroi de meuble intégrée, avec un support (2, 12, 24) rigide, plan avec une âme (3, 15, 19) qui est montée sur le support (2, 12, 24) et qui recouvre ce dernier et avec un revêtement (4, 16, 25) qui est monté sur une surface de l'âme (3, 15, 19) et qui revêt visuellement une surface (7, 14, 21) de l'âme (3, 15, 19), le revêtement étant constitué d'un tissu métallique qui est assemblé à partir de fibres composites et qui est souple, les fibres étant minces par rapport à la longueur et souples et l'âme étant constituée d'une matière insonorisante qui est poreuse ou fibreuse, qui freine l'oscillation de particules d'air par frottement et qui de ce fait absorbe de l'énergie acoustique, ***caractérisé* en ce que** des fils de trame (9) du tissu métallique sont des fils de fer rigides et que des fils de chaîne (8) du tissu métallique sont souples et sont constitués de plusieurs fibres.

2. Isolant acoustique (1, 10, 18) selon l'une quelconque des revendications précitées, ***caractérisé par*** une zone ouverte entre des fils du revêtement (4, 16, 25) de plus de 20 pour cent de la surface (7, 14, 21) revêtue.

3. Isolant acoustique (1, 10 18) selon l'une quelconque des revendications précitées, ***caractérisé en ce que*** le revêtement (4, 16, 25) est constitué d'acier inoxydable.

4. Isolant acoustique (18) selon l'une quelconque des revendications précitées, ***caractérisé en ce que*** le revêtement (25) est conduit autour d'au moins un bord (26, 27) du support (24) sur la face arrière (28) de celui-ci.

5. Isolant acoustique (10, 18) selon l'une quelconque des revendications précitées, ***caractérisé en ce que*** le support (12, 24) est une cassette en aluminium.

6. Isolant acoustique (1, 10, 18) selon l'une quelconque des revendications précitées, ***caractérisé en ce que*** l'âme (3, 15, 19) est constituée d'une mousse de polyuréthane à alvéoles ouvertes.

7. Isolant acoustique (18) selon l'une quelconque des revendications précitées, ***caractérisé en ce que*** la surface (21) revêtue de l'âme (19) est voûtée.
